# FASCICULE DE BREVET EUROPEEN

(11) **EP 0 187 106 B1**
(45) Date de publication et mention de la délivrance du brevet: **21.09.1988**
(21) Numéro de dépôt: 85420203.3
(22) Date de dépôt: 13.11.1985
(51) Int. Cl.: B65D 51/16

(54) **Dispositif d'obturation de récipients avec valve pour l'élimination automatique des gaz en surpression**
Behälterverschluss mit einem Ventil für das selbsttätige Ausschliessen von Überdruck
Closing device for containers, provided with a valve for automatically eliminating overpressure

(30) Priorité: 15.11.1984 FR 8417413
(43) Date de publication de la demande: 09.07.1986
(73) Titulaire: COTELLE S.A., F-92103 Boulogne-Billancourt (FR)
(72) Inventeur: Mario, André, F-91800 Brunoy (FR)
(74) Mandataire: Maureau, Philippe

(56) Documents cités:
- DE-A- 3 233 859
- US-A- 3 114 467
- US-A- 3 239 091

## Description

La présente invention concerne l'obturation de récipients au moyen d'un dispositif assurant un évent.

L'invention concerne plus particulièrement un dispositif d'obturation de récipients qui, une fois convenablement mis en place sur le récipient à obturer, permet d'éviter pratiquement toute fuite de liquide ou de matières solides dudit récipient et également d'assurer l'élimination automatique des gaz en surpression existants ou formés dans ce même récipient.

Bien que l'invention ne soit pas limitée à un type de récipient particulier, ni à un domaine d'application plus qu'à d'autres, il paraît plus simple pour l'exposé qui va suivre de décrire l'invention, et la technique antérieure dont elle se démarque, en référence à une application particulière et à un récipient de type flacon à goulot fileté et bouchon vissé. Il est clair que, l'invention ne s'appliquant pas seulement à ce cas, ce qui est dit dans la suite peut être transposé mutatis mutandis à d'autres catégories de récipients et/ou d'applications, sans qu'on sorte pour autant du cadre de l'invention revendiquée.

Le domaine d'application ainsi retenu à titre illustratif dans ce qui suit est le bouchage de flacons renfermant un produit de nettoyage liquide contenant un hypochlorite, notamment de l'hypochlorite de sodium ayant un titre chlorométrique élevé.

Il est connu que les compositions liquides de nettoyage contenant de l'hypochlorite ayant un titre chlorométrique élevé libèrent en cours de stockage de l'oxygène gazeux produit par la décomposition lente de l'hypochlorite.

Si le récipient contenant ces compositions a un bouchage parfaitement étanche aux gaz, la surpression des gaz peut faire gonfler le récipient et le rendre fuyard.

Il existe actuellement des systèmes de bouchage agencés de façon à procurer un effet de soupape dont le déclenchement est automatique à partir d'une surpression plus ou moins prédéterminée de gaz dans le récipient. Ces systèmes, dont le fonctionnement repose sur un déplacement par déformation d'une pièce d'étanchéification circulaire - ce déplacement étant permis par un profil approprié du fond bouchon dans lequel cette pièce circulaire s'insère -, ont toutefois pour inconvénients:
- qu'ils laissent s'échapper du récipient, non seulement le gaz surpression, mais aussi du mélange liquide-gaz sous forme d'une mousse qui suinte et forme des dépôts cristallisés autour du système de bouchage; et
- qu'ils ne peuvent fonctionner que si leur serrage sur le col fileté du récipient demeure suffisamment lâche pour laisser subsister un degré de liberté pour la pièce d'étanchéification circulaire, mais n'est cependant pas trop lâche pour que n'apparaisse pas une absence totale d'étanchéité aux liquides.

Le brevet US-A-3 114467 concerne un système de bouchage de ce type, comportant une pièce d'étanchéification circulaire, montée entre le col du récipient à boucher, et le fond du bouchon qui comporte des protubérances régulièrement réparties sur sa périphérie, les zones en creux, menagées entre les protubérances, permettant la déformation de la pièce d'étanchéification sous l'action d'une surpression du fluide contenu dans le récipient.

La présente invention vise à remédier à ces inconvénients.

A cet effet, le dispositif d'obturation d'un récipient avec valve pour l'élimination automatique des gaz en surpression, qu'elle concerne, comprend:
- une pièce d'obturation ou bouchon à fond plat,
- un secteur de disque de matière élastique venant s'insérer sur le fond plat du bouchon et tel que le secteur de disque couvre plus de la moitié du secteur circulaire complet correspondant de même diamètre, et
- une pièce comportant une couronne circulaire et exerçant, lorsque le dispositif est en position d'obturation de l'orifice du récipient, une pression d'écrasement sur le pourtour du secteur de disque élastique correspondant à cette couronne circulaire, tandis que la partie dudit secteur de disque élastique située à l'intérieur de cette couronne circulaire demeure non écrasée ou écrasée seulement partiellement et conserve une élasticité propre pour fléchir sous l'effet d'une surpression de gaz et revenir ensuite à sa position de bouchage étanche normal.

Ce dispositif ne laisse pratiquement pas fuir de liquide ou de matières solides, dans des conditions normales d'utilisation, et ne nécessite pas d'être ajusté à un stade incomplet de serrage.

Ce dispositif est, dans son principe, tel que décrit dans les figures 1 et 2 de la planche unique de dessins ci-annexée.

La figure 1 représente une vue de côté en coupe longitudinale schématique de la partie supérieure d'un flacon à goulot fileté muni d'une forme de réalisation d'un dispositif selon l'invention.

La figure 2 représente une vue de dessus, en coupe partielle schématique selon la ligne A - A, du dispositif selon l'invention correspondant à la même forme de réalisation.

De manière générale, ce dispositif comprend essentiellement:
- une pièce d'obturation 1 ou bouchon à fond plat,
- un secteur de disque de matière élastique 2 venant s'insérer sur le fond plat du bouchon et tel que le secteur de disque couvre plus de la moitié du secteur circulaire complet correspondant de même diamètre, et
- une pièce 3 comportant une couronne circulaire et exerçant, lorsque le dispositif est en position d'obturation de l'orifice du récipient, une pression d'écrasement sur le pourtour du secteur de disque élastique correspondant à cette couronne circulaire, tandis que la partie dudit secteur de disque élastique, située à l'intérieur de cette couronne circulaire, demeure non écrasée ou écrasée seulement partiellement et conserve une élasticité propre pour fléchir sous l'effet d'une surpression de gaz et revenir ensuite à sa position de bouchage étanche normal.

Selon une forme de réalisation, la pièce 3 susdite, comportant une couronne circulaire, peut être constituée directement par la couronne circulaire surélevée de l'orifice, tel que par exemple un goulot du récipient concerné, ce qui ramène donc à deux le nombre des pièces du dispositif selon l'invention.

En variante, la pièce 3, comportant une couronne circulaire, peut être (voir figure 1) une pièce qui assure, de manière classique, une réduction du diamètre d'ouverture de l'orifice du récipient, qui vient s'insérer en force dans ledit orifice et qui a, sur le pourtour de sa surface supérieure, une zone formant une couronne circulaire surélevée. La pièce 3 exerce, lorsque le dispositif est en position d'obturation de l'orifice du récipient, une pression d'écrasement sur la couronne circulaire du secteur de disque élastique correspondant à cette couronne circulaire surélevée, tandis que la partie dudit secteur de disque élastique, située à l'intérieur de cette couronne circulaire, se comporte comme indiqué ci-dessus.

Ainsi que le montrent les figures ci-jointes, la pièce 2 est constituée par un secteur de disque dont la surface est supérieure à celle du demi- secteur circulaire de même diamètre, de façon à recouvrir l'orifice du récipient sur lequel le dispositif trouve sa place ou l'orifice 4 de la pièce 3.

La ligne de bord 5 de la pièce 2 peut se situer à un niveau, a priori, quelconque, dans la limite indiquée ci-dessus ; de plus, cette ligne de bord peut avoir un profil quelconque dans sa partie intérieure entre les deux extrémités de la ligne de pourtour circulaire. La ligne de bord susdite est, de préférence, constituée par un segment de droite et il est apparu avantageux qu'elle se situe de façon à être pratiquement tangente au périmètre intérieur de l'orifice du récipient ou de la partie surélevée de la pièce 3 comportant une couronne circulaire.

Bien entendu, il est également possible, conformément à l'invention, de munir la pièce 2 de plusieurs lignes de bord telles que celle décrite ci-dessus et portant sur les schémas la référence 5; à titre d'exemples non limitatifs on peut ainsi réaliser une pièce 2 dans laquelle deux lignes de bord sont présentes, dans des dispositions respectives quelconques et, de préférence, parallèles l'une à l'autre et diamétralement opposées, ou bien la pièce 2 peut recevoir, par des découpes ou une fabrication appropriées, trois lignes de bord, dont chacune repond à la définition donnée plus haut pour la ligne de bord 5 et qui sont, de préférence, disposées de façon à faire entre elles un angle de 120°, prises deux à deux.

L'homme du métier est à même de choisir à convenance les matériaux constituant chacune des pièces susdites. A titre d'exemples non limitatifs, la pièce 1 et la pièce 3 ou la partie du récipient constituant la couronne circulaire entourant l'orifice peuvent être choisies indépendamment l'une de l'autre, parmi des matières plastiques rigides ou semi-rigides, telles que du polyéthylène, du polypropylène ou autres, de l'ébonite, des matériaux métalliques ou composites; la pièce 2 peut être constituée par tout matériau approprié ayant une élasticité propre, tel que par exemple du polyéthylène expansé, du caoutchouc naturel ou synthétique, du liège et autres. L'élasticité du matériau de la pièce 2 doit être telle que, sous les surpressions de gaz auxquelles on souhaite qu'il y ait évacuation substantielle du gaz en surpression sans fuite notable du contenu liquide ou solide du récipient muni du dispositif selon l'invention, la pièce 2 de ce dernier subisse un écrasement partiel permettant tout juste de dégager le long de la ligne de bord susdite un orifice secondaire ou zone d'échappement des gaz.

Les caractéristiques dimensionnelles des différents éléments du dispositif peuvent également être établies à convenance par l'homme du métier qui a simplement comme tâches de se fixer ou de prendre en compte des contraintes techniques, dimensionnelles ou autres, et de procéder à des essais de routine, nécessaires à la mise au point d'un prototype dans chaque cas d'application spécifique. Toutefois, une donnée commune à tous les cas d'applications est que, d'une part, la compressibilité du matériau de la pièce 2 et, d'autre part, le niveau de la couronne circulaire de la pièce 3 soient tels que, en position d'utilisation, la compression de la pièce 2 sous l'effet d'une surpression de gaz puisse dégager, au niveau de la ligne de bord 5 une zone d'échappement pour les gaz du récipient responsables de cette surpression.

Pour que les gaz évacués puissent effectivement s'échapper dans l'atmosphère, il importe qu'il y ait, dans la pièce 1 du dispositif selon l'invention ou entre la pièce 1 et le pourtour de l'orifice du récipient auquel s'adapte ce dispositif, des orifices appropriés ou des cheminements, aptes à être suivis par des gaz et débouchant dans l'atmosphère environnante. De préférence, on réalise l'évacuation des gaz dans l'atmosphère sans aucun orifice ou cheminement spécial, mais simplement en utilisant le cheminement laissé par la tolérance des cotes entre le filetage de la pièce 1 du dispositif et le filetage correspondant du goulot d'un récipient à goulot fileté.

Bien entendu, l'invention susdite s'applique dans tous les domaines, sous réserve des nécessaires adaptations qui sont à la portée de l'homme du métier et ne font pas pour autant sortir du cadre de l'invention revendiquée.

## Revendications

1. Dispositif d'obturation de récipients avec valve pour l'élimination automatique des gaz en surpression, comprenant:
- une pièce d'obturation (1) ou bouchon à fond plat,
- un secteur de disque de matière élastique (2) venant s'insérer sur le fond plat du bouchon et tel que le secteur de disque couvre plus de la moitié du secteur circulaire complet correspondant de même diamètre, et
- une pièce (3) comportant une couronne circulaire et exerçant, lorsque le dispositif est en position d'obturation de l'orifice du récipient, une pression d'écrasement sur le pourtour du secteur de disque élastique correspondant à cette couronne circulaire, tandis que la partie dudit secteur de disque élastique située à l'intérieur de cette couronne circulaire demeure non écrasée ou écrasée seulement partiellement et conserve une élasticité propre pour fléchir sous l'effet d'une surpression de gaz et revenir ensuite à sa position de bouchage étanche normal.

2. Dispositif selon la revendication 1, caractérisé en ce que la pièce (3), comportant une couronne circulaire, est constituée directement par la couronne circulaire surélevée de l'orifice, notamment le goulot, du récipient.

3. Dispositif selon la revendication 1, caractérisé en ce que la pièce (3), comportant une couronne circulaire, est une pièce:
- qui assure une réduction du diamètre d'ouverture de l'orifice du récipient,
- qui vient s'insérer en force dans ledit orifice, et
- qui a, sur le pourtour de sa surface supérieure, une zone formant couronne circulaire surélevée.

4. Dispositif selon l'une quelconque des revendications 1 à 3, caractérisé en ce que la ligne de bord (5) du secteur (2) de disque de matière élastique est un segment de droite.

5. Dispositif selon la revendication 4, caractérisée en ce que la ligne de bord est pratiquement tangente au périmètre intérieur de l'orifice du récipient ou de la partie surélevée de la pièce (3) comportant une couronne circulaire.

## Patentansprüche

1. Verschlußvorrichtung für Gefäße mit einem selbsttätig arbeitenden Druckminderungsventil, ferner
- mit einem Verschlußstück (1) mit flachem Boden,
- mit einem scheibenförmigen Sektorstück (2) aus elastischem Material, das am flachen Boden des Verschlußstückes anliegt, wobei das Sektorstück mehr als die Hälfte des entsprechenden, kreisförmigen Sektors mit demselben Durchmesser bedeckt,
- und mit einem Stück (3) mit einem Kreisring, das in der Verschlußlage der Vorrichtung einen Stauchdruck auf den äußeren Umfang des Sektorstücks entsprechend dem Kreisring ausübt, während derjenige Teil des Sektorstücks, der sich innerhalb des Kreisrings befindet, nicht oder nur teilweise gepreßt wird und seine Eigenelastizität beibehält derart, daß er bei Auftreten eines Gas-Überdrucks verbogen wird und anschließend in seine normale Abdichtlage zurückgeht.

2. Verschlußvorrichtung nach Anspruch 1, dadurch gekennzeichnet, daß das Stück (3) als Kreisringteil ausgebildet ist, das direkt auf die Öffnung des Gefäßes, insbesondere auf einen Hals, aufgesetzt ist.

3. Verschlußvorrichtung nach Anspruch 1, dadurch gekennzeichnet, daß das Stück (3) den Durchmesser der Öffnung des Gefäßes verringert, unter Krafteinwirkung in die Öffnung eingesetzt werden muß und eine Zone am Umfang der Oberseite hat, die den erhabenen Kreisring ausbildet.

4. Verschlußvorrichtung nach einem der Ansprüche 1 bis 3, dadurch gekennzeichnet, daß die Randbegrenzung (5) des Sektorstücks (2) geradlinig ist.

5. Verschlußvorrichtung nach Anspruch 4, dadurch gekennzeichnet, daß die Randbegrenzung praktisch als Tangente zum Innenumfang der Öffnung des Gefäßes oder des erhabenen Teils des Stücks (3) ausgebildet ist.

## Claims

1. A device for the sealing of containers, having a valve to allow the automatic escape of gases under excess pressure and comprising:
- a sealing member (1) or plug having a flat base,
- a disc segment (2) of resilient material adapted for insertion on the flat base of the plug, so that the disc segment covers more than half the corresponding complete circle of the same diameter, and
- a component (3) having a circular crown and exerting a compressive force on the periphery of the resilient disc segment corresponding to the said circular crown when the device is disposed in a sealing position on the mouth of the container, while the part of the said disc segment lying within this circular crown remains uncompressed or only partially compressed and retains the intrinsic resilience required for it to yield under the action of gases under excess pressure and thereafter return to its normal mouth sealing position.

2. A device as in Claim 1, characterised in that the component (3) having a circular crown is directly constituted by the raised circular crown of the orifice, more particularly the mouth, of the container.

3. A device as in Claim 1, characterised in that the component (3) having a circular crown is a component:
- which brings about a reduction of the internal diameter of the orifice of the container,
- which requires force to insert it in the said orifice,
and
- which has, on the periphery of its top face, a zone forming a raised circular crown.

4. A device as in any of Claims 1 to 3, characterised in that the edge line (5) of the resilient disc segment (2) is a right secant.

5. A device as in Claim 4, characterised in that the edge line is substantially tangential to the inside periphery of the container orifice or the raised portion of the component (3) having a circular crown.
